# DEMANDE DE BREVET EUROPEEN

(11) **EP 1 903 527 A1**
(43) Date de publication de la demande: **26.03.2008**
(21) Numéro de dépôt: 07291041.7
(22) Date de dépôt: 24.08.2007
(51) Int. Cl.: G08B 25/01, G08B 13/14

(54) **Dispositif d'alarme comprenant un terminal de paiement électronique et utilisation de ce dispositif**

(30) Priorité: 01.09.2006 FR 0607686
(71) Demandeur: Ingenico, 92200 Neuilly-sur-Seine (FR)
(72) Inventeur: Naccache, David, 75018 Paris (FR)
(74) Mandataire: Bioret, Ludovic

(57) **Abrégé**

L'invention concerne un dispositif d'alarme comprenant un terminal de paiement électronique, dans lequel le terminal de paiement électronique est adapté à être raccordé à un réseau de télécommunication et comprend:
- une unité centrale; et
- un programme, mémorisé dans l'unité centrale, adapté à envoyer un signal d'alarme prédéfini via le réseau de télécommunication.

L'invention concerne également l'utilisation de ce dispositif comme centrale d'alarme.

## Description

La présente invention concerne un dispositif d'alarme et une utilisation de ce dispositif.

On connaît de nombreux dispositifs et installations d'alarme. Nombre d'entre eux repose sur l'utilisation de modules ou dispositifs spécifiques. Par exemple, la demande de brevet FR- A- 2 878 056 propose une télécommande bidirectionnelle, apte à communiquer avec au moins un module ou un appareil distant. Autre exemple, la demande FR-A- 2 870 624 propose un dispositif d'alarme de petite taille, mobile, sécurisé par un code secret, pour protéger tout lieu, sous la forme d'un boîtier connecté à un téléphone mobile ou à un module GSM ou ligne téléphonique.

Un problème qui se pose avec les solutions connues est qu'elles nécessitent justement un investissement supplémentaire, lié à ces modules ou dispositifs spécifiques.

L'invention a par conséquent pour but de proposer une solution de dispositif d'alarme à un commerçant ne nécessitant pas d'investissement supplémentaire pour ce dernier.

L'invention a ainsi pour objet un dispositif d'alarme comprenant un terminal de paiement électronique, dans lequel le terminal de paiement électronique est adapté à être raccordé à un réseau de télécommunication et comprend :
- une unité centrale ; et
- un programme, mémorisé dans l'unité centrale, adapté à envoyer un signal d'alarme prédéfini via le réseau de télécommunication.

Dans des modes de réalisation préférés, le dispositif selon l'invention comprend une ou plusieurs des caractéristiques suivantes :
- le signal prédéfini est un message prédéfini ;
- le message est un SMS, un MMS ou un courriel ;
- le terminal de paiement électronique comprend en outre des moyens de déclenchement d'alarme, le programme étant adapté à envoyer le signal prédéfini en cas d'actionnement desdits moyens de déclenchement ;
- les moyens de déclenchement d'alarme sont un dispositif de commande d'un interrupteur du type presse-bouton à pression manuelle, dédié au déclenchement d'alarme ou sont actionnables par pression d'une combinaison de touches du terminal ;
- les moyens de déclenchement d'alarme comprennent un accéléromètre ;
- le programme est adapté à faire fonctionner le terminal comme centrale d'alarme ;
- le programme comprend au moins une fonctionnalité domotique ; et
- le programme est adapté à envoyer le signal d'alarme prédéfini en cas de défaut d'action portant sur le terminal.

L'invention concerne également l'utilisation du dispositif selon l'invention comme centrale d'alarme.

D'autres caractéristiques et avantages de l'invention apparaîtront à la lecture de la description détaillée qui suit des modes de réalisation de l'invention, donnés à titre d'exemple uniquement.

L'invention propose donc un dispositif d'alarme comprenant un terminal de paiement électronique. Ce terminal peut être raccordé à un réseau de télécommunication, tel que le réseau GSM/GPRS et comprend une unité centrale ainsi qu'un programme, mémorisé dans cette unité centrale. Ce programme est adapté à envoyer un signal prédéfini tel qu'un message court (SMS) ou multimédia (MMS) ou un courriel et ce, via le réseau, par exemple lorsque l'on actionne des moyens de déclenchement d'alarme prévus sur le terminal. La solution que propose donc l'invention repose donc sur la modification des fonctionnalités d'un terminal de paiement. Une telle solution ne nécessite pas d'investissement supplémentaire pour le commerçant (les terminaux de paiement électroniques étant largement répandus chez les commerçants).

Un terminal de paiement électronique (TPE) est un appareil électronique permettant d'enregistrer une transaction de paiement sécurisée. Un TPE est typiquement un ordinateur placé chez un commerçant, qui permet des règlements par cartes bancaires (telles que les cartes à puce ou les cartes à piste magnétique). Le commerçant introduit la carte de son client dans le lecteur du terminal et entre le montant de la transaction. Le client valide son achat, par exemple en composant son code confidentiel sur le clavier de l'appareil et reçoit un ticket confirmant la transaction.

Ce TPE peut éventuellement être prévu pour être relié à des moyens de gestion (par exemple une caisse enregistreuse), ce qui permet d'assurer la gestion du point de vente. Le système TPE/moyen de gestion constitue alors un terminal point de vente (TPV).

Le TPE peut par exemple comporter une partie portative pour la lecture des cartes à puce et l'impression des tickets. Cette partie repose alors sur un socle lorsqu'elle n'est pas utilisée, et communique avec ce socle par une liaison sans fil, par exemple radioélectrique, en utilisation. Le socle peut être connecté au moyen de gestion; il comprend typiquement un modem permettant d'obtenir des autorisations de prélèvement d'organismes habilités.

Le TPE selon l'invention comprend typiquement un lecteur de carte à puce, des moyens d'impression de ticket, un modem, et une carte GSM. De préférence, le terminal est compatible avec la norme GPRS afin de bénéficier d'une meilleure bande passante. De même, on peut en outre prévoir que le terminal soit compatible avec un réseau de téléphonie mobile de troisième génération.

En cas d'alarme, le signal envoyé peut par exemple être un message SMS, un MMS ou un courriel, par exemple à un PC sécurité. De tels messages peuvent comporter des indications prédéfinies qui soient spécifiques au commerçant et, éventuellement éditables (par exemple une ou plusieurs des informations suivantes : date, heure, opérateur présent, accessibilité, étage, etc.). Ils sont ensuite plus facilement gérés et les mesures appropriées peuvent être prises.

L'alarme peut par exemple être donnée manuellement, automatiquement ou à l'aide d'un module accéléromètre, comme il va être décrit maintenant.

De préférence, le terminal comprend des moyens de déclenchement d'alarme. Le programme est dans ce cas adapté à envoyer le signal prédéfini en cas d'actionnement de ces moyens. L'alarme peut alors être donnée simplement.

Ces moyens se présentent par exemple sous la forme d'un interrupteur du type presse-bouton, à pression manuelle. De préférence, ce bouton est dédié au seul déclenchement de l'alarme, pour en simplifier le déclenchement. On cherchera alors à obtenir une forme discrète pour ce bouton.

Les moyens de déclenchement d'alarme peuvent sinon se présenter comme une combinaison particulière de touches du terminal, qu'il convient de presser selon une séquence donnée, éventuellement programmable par l'utilisateur. Cela permet d'éviter des déclenchements intempestifs de l'alarme.

D'autres moyens de déclenchement peuvent être envisagés : par exemple, lorsque le terminal portatif est posé d'une façon non régulière sur son socle, l'alarme se déclenche, le cas échéant après un délai de temporisation et/ou une pré-alarme.

Les moyens de déclenchement peuvent encore comprendre un accéléromètre. Le module accéléromètre permet dans ce cas de détecter des mouvements particuliers, lesquels déclencheraient à leur tour l'alarme. Le cas échéant, le module accéléromètre peut être configuré pour détecter des vibrations de la main, même lorsque l'utilisateur est statique. Le seuil de détection de mouvement peut en outre être réglable et, de plus, un filtrage numérique des signaux du capteur permet, au besoin, de supprimer les vibrations en provenance de matériel environnant (ordinateur, etc.). De tels modules accéléromètres sont disponibles dans le commerce.

Par ailleurs, l'utilisation d'un terminal de paiement se prête à des applications de sécurité positive. En particulier, le programme peut être adapté à envoyer un signal d'alarme en cas de défaut d'action portant sur le terminal. Par exemple et pour une sécurité accrue, la partie fixe du terminal (ou tout autre dispositif dans le cas d'un terminal fixe) interroge à intervalles réguliers la partie portative du terminal. Un accusé de réception est alors envoyé par l'utilisateur, depuis la partie portative, à défaut de quoi l'alarme se déclenche, éventuellement après un délai de temporisation. L'émission régulière de ces accusés de réception via le réseau permet ainsi, le cas échéant, à un PC sécurité de surveiller automatiquement le propriétaire du terminal pour en assurer la protection. Une telle fonction est de préférence désactivable. Lorsqu'elle est activée, elle opère typiquement de façon discrète, c'est-à-dire sans manifestation auditive ni indication visuelle.

Par ailleurs, le terminal peut éventuellement être couplé à d'autres équipements déjà disponibles chez le commerçant. A cet égard, le terminal selon l'invention pourra avantageusement fonctionner comme centrale d'alarme, afin de piloter ces équipements. L'investissement supplémentaire dans une centrale d'alarme n'est donc pas nécessaire. Dans ce cas, le programme peut être pourvu de fonctionnalités domotiques. Par exemple, en cas d'alarme, les portes du magasin du commerçant se ferment automatiquement.

Un exemple de TPE se prêtant à l'implémentation de l'invention est maintenant décrit.

Ce TPE est doté d'un module de communication GSM/GPRS (bi-bande 900/1800 ou 900/1900 MHz). En cas d'incident sur le réseau GSM/GPRS, un modem optionnel peut, le cas échéant, assurer un fonctionnement continu.

Le TPE est par exemple équipé d'un processeur 32 bits prenant en charge les cryptographies usuelles (RSA, DES, triple DES...). L'architecture du processeur est de préférence choisie de sorte à permettre à plusieurs applications de fonctionner indépendamment les unes des autres (multi applicatif et multi tâches) au sein de l'appareil.

A cet égard, le programme décrit ci-dessus peut éventuellement être chargé de manière indépendante des autres applications prévues dans le TPE, afin d'assurer une sécurité logique (ou étanchéité logicielle).

Une plateforme particulièrement adéquate pour mettre en oeuvre l'invention est adaptée de la plateforme UNICAPT 32 d'Ingenico, construite autour d'un processeur 32 bits (module hardware HSC, pour "High Security Core") incluant une sécurité embarquée et un système d'exploitation multi applicatif supportant des langages de programmation avancés tels que C, C++ ou JAVA. Une telle plateforme s'intègre dans de nombreux environnements :
- Usage itinérant avec téléphonie mobile GPRS ou avec Bluetooth ;
- Environnements multi-caisses utilisant Ethernet ou Wi-Fi avec TCP/IP ;
- Commerçants à hauts volumes de vente utilisant ADSL ;
- Communication externe par USB/PCMCIA ;
- Connexion à Internet grâce à des points d'accès Wi-Fi.

Cette plateforme peut être modifiée (en particulier son programme de configuration) afin de permettre l'implémentation de caractéristiques selon l'invention.

L'invention n'est cependant pas limitée aux variantes décrites ci avant mais est susceptible de nombreuses autres variations aisément accessibles à l'homme du métier.

## Revendications

1. Dispositif d'alarme comprenant un terminal de paiement électronique, dans lequel le terminal de paiement électronique est adapté à être raccordé à un réseau de télécommunication et comprend :
- une unité centrale ; et
- un programme, mémorisé dans l'unité centrale, adapté à envoyer un signal d'alarme prédéfini via le réseau de télécommunication.

2. Le dispositif selon la revendication 1, dans lequel le signal prédéfini est un message prédéfini.

3. Le dispositif selon la revendication 1 ou 2, dans lequel le message est un SMS, un MMS ou un courriel.

4. Le dispositif selon l'une quelconque des revendications 1 à 3, dans lequel le terminal de paiement électronique comprend en outre des moyens de déclenchement d'alarme, le programme étant adapté à envoyer le signal prédéfini en cas d'actionnement desdits moyens de déclenchement.

5. Le dispositif selon la revendication 4, dans lequel les moyens de déclenchement d'alarme sont un dispositif de commande d'un interrupteur du type presse-bouton à pression manuelle, dédié au déclenchement d'alarme ou sont actionnables par pression d'une combinaison de touches du terminal.

6. Le dispositif selon la revendication 4, dans lequel les moyens de déclenchement d'alarme comprennent un accéléromètre.

7. Le dispositif selon l'une quelconque des revendications 1 à 6, dans lequel le programme est adapté à faire fonctionner le terminal comme centrale d'alarme.

8. Le dispositif selon la revendication 7, dans lequel le programme comprend au moins une fonctionnalité domotique.

9. Le dispositif selon l'une quelconque des revendications 1 à 8, dans lequel le programme est adapté à envoyer le signal d'alarme prédéfini en cas de défaut d'action portant sur le terminal.

10. Utilisation du dispositif selon l'une quelconque des revendications 1 à 9 comme centrale d'alarme.
